# EUROPÄISCHE PATENTSCHRIFT

(11) **EP 1 386 050 B1**
(45) Veröffentlichungstag und Bekanntmachung des Hinweises auf die Patenterteilung: **11.04.2007**
(21) Anmeldenummer: 02735286.3
(22) Anmeldetag: 23.04.2002
(51) Int. Cl.: E05D 15/06

(54) **HALTEELEMENT ZUM HALTEN EINER FÜHRUNGSSCHIENE FÜR SCHIEBETÜREN**
FIXING ELEMENT FOR FIXING A GUIDE RAIL FOR SLIDING DOORS
ELEMENT DE RETENUE DESTINE A RETENIR UN RAIL DE GUIDAGE POUR PORTES COULISSANTES

(30) Priorität: 23.04.2001 DE 10119995
(43) Veröffentlichungstag der Anmeldung: 04.02.2004
(73) Patentinhaber: DORMA GmbH + Co. KG, 58256 Ennepetal (DE)
(72) Erfinder: ELMER, Hubert, A-6020 Innsbruck (AT)
(86) Internationale Anmeldenummer: PCT/EP2002/004453
(87) Internationale Veröffentlichungsnummer: WO 2002/086268

(56) Entgegenhaltungen:
- EP-A- 0 501 191
- DE-A- 19 839 380
- DE-C- 3 302 454
- DE-U- 20 100 458

## Beschreibung

Die vorliegende Erfindung betrifft ein Halteelement zum Halten von Führungsschienen für Schiebetüren eines Möbels nach Anspruch 1.

Führungseinrichtungen für Schiebetüren sind in unterschiedlichster Ausgestaltung bekannt. Im Allgemeinen umfassen derartige Führungseinrichtungen eine Führungsschiene sowie ein schiebetürseitig befestigbares Führungsteil, wie z. B. eine Laufrolle. Wie beispielsweise in der EP 1 057 963 A2 gezeigt, weist die dortige Führungsschiene eine C-förmige Befestigungsnut auf, in welcher ein Befestigungsdübel mit einem Kopf anordenbar ist, um die Führungsschiene in einem Möbelkorpus zu befestigen. Eine derartige Befestigung der Führungsschiene ist relativ montageunfreundlich und führt zu einer komplizierten Gestalt der Führungsschiene.

Die EP-0501191 offenbart ein Halteelement mit den Merkmalen des Oberbegriffs des Anspruchs 1.

Es ist daher Aufgabe der vorliegenden Erfindung, ein Halteelement zum Halten von Führungsschienen von Schiebetüren bereitzustellen, welches bei einfachem Aufbau und einfacher kostengünstiger Herstellbarkeit eine Führungsschiene, insbesondere auch bei einem hohen Gewicht der Schiebetüren, sicher hält, und durch welches der Abstand zwischen Führungsschiene und Möbelkorpus einfach einstellbar ist.

Diese Aufgabe wird durch ein Halteelement mit den Merkmalen des Anspruches 1 gelöst. Vorteilhafte Weiterbildungen sind Gegenstand der Unteransprüche.

Es wird somit ein Halteelement zum Halten einer Führungsschiene für Schiebetüren bei Möbeln vorgeschlagen, welches aus einem Halteteil und einem Basisteil besteht. Das Halteteil und das Basisteil sind derart miteinander verbunden, dass sie zueinander in Axialrichtung des Halteelementes verstellbar sind. Das Halteteil weist einen Aufnahmebereich auf, um die Führungsschiene zu halten. Das Basisteil ist weiter an einem Möbelkorpus befestigbar. Somit wird ein Halteelement bereitgestellt, welches einfach aufgebaut ist und eine Führungsschiene sicher halten kann. Weiter ist durch das Halteelement eine Einstellung des Abstandes der Führungsschiene zum Möbelkorpus durch eine zwischen dem Halteteil und dem Basisteil angeordnete Verstellvorrichtung möglich. Dabei kann eine Verstellung auch bei montiertem Halteelement bzw. bei montierter Führungsschiene erfolgen. Durch diese Maßnahme ist ein Toleranzausgleich möglich.

Erfindungsgemäß wird vorgeschlagen, dass eine Überwurfmutter verwendet wird, die drehbar an dem Halteteil befestigt ist und ein Innengewinde aufweist, welches auf ein Außengewinde des Basisteiles aufgeschraubt wird. Zur Konterung des Halteteiles und damit auch Festsetzung der Überwurfmutter befindet sich in dem Basisteil eine Konterschraube, die gegen den Grund des Halteteiles justierbar ist. Auch in diesem Falle ist die Verstellmöglichkeit des Halteelementes von außen nicht erkennbar. Zur Ausrichtung und damit Korrektur (in der Längserstreckung) von Toleranzen kann die in dem Halteteil enthaltende Stange mittels der Konterschraube in die richtige Lage gebracht werden.

Vorzugsweise ist der Aufnahmebereich des Halteteiles kreisförmig ausgebildet. Dadurch kann insbesondere eine zylinderförmige Führungsschiene durch das Halteelement gehalten werden.

Gemäß einer bevorzugten anderen Ausgestaltung der vorliegenden Erfindung ist der Aufnahmebereich des Halteteiles als Teilkreis ausgebildet. Dabei ist der Teilkreis größer als ein Halbkreis. Dadurch kann verhindert werden, dass eine zylinderförmige Führungsschiene unbeabsichtigt aus dem Aufnahmebereich herausgenommen werden kann, da der Aufnahmebereich des Halteteiles die Führungsschiene um mehr als den halben Umfang umgreift. Die Führungsschiene (Stange) kann dadurch nur in ihren Axialrichtungen entnommen werden.

Besonders bevorzugt ist der Teilkreis in Axialrichtung des Halteelementes geöffnet. Dadurch kann sichergestellt werden, dass bei der Verwendung von Laufrollen die Verschiebung der Schiebetür bzw. der Lauf der Laufrolle auf der Führungsschiene nicht durch das Halteelement gestört wird, wenn das Halteelement an einer oberen bzw. unteren Fläche eines Möbelkorpusses befestigt ist.

Gemäß einer anderen bevorzugten Ausgestaltung der vorliegenden Erfindung ist der Teilkreis des Aufnahmebereiches senkrecht zur Axialrichtung des Halteelementes geöffnet. Dadurch kann das Halteelement an einem vorderen Bereich eines Möbelkorpusses angeordnet werden, ohne dass eine Bewegung einer Laufrolle auf der Führungsschiene durch das Halteelement behindert wird.

Um eine einfache und sichere Befestigung der Führungsschiene im Aufnahmebereich des Halteelementes zu ermöglichen, wird die Führungsschiene vorzugsweise mittels einer Madenschraube fixiert. Dieses kann seitlich sichtbar oder in axialer Richtung unsichtbar geschehen.

Besonders bevorzugt ist die Führungsschiene als zylinderförmige Stange ausgebildet.

Um eine einfache Befestigung des Basisteiles des Halteelementes an einem Möbelkorpus zu ermöglichen, weist das Basisteil vorzugsweise eine Durchgangsöffnung auf, in welcher ein Befestigungselement wie z. B. eine Schraube aufgenommen wird. Damit kann das Basisteil einfach am Möbelkorpus befestigt werden.

Da das erfindungsgemäße Halteelement durch seinen Aufbau besonders stabil ausgebildet ist, ist es insbesondere bei der Verwendung von schweren Glasschiebetüren geeignet. Bei den bisher bekannten Halteelementen ist eine derartige Verwendung von schweren Glasschiebetüren nur bedingt möglich, da das volle Gewicht einer Glasschiebetür in der Regel zu Problemen führt, insbesondere auch aufgrund der Belastung durch das Verschieben. Ebenfalls eignet sich das Halteelement für eine vertikale Montage einer Stange, um z. B. mehrere Möbelkorpusse untereinander zu verbinden.

Nachfolgend wird die Erfindung anhand von mehreren Ausführungsbeispielen in Verbindung mit den Zeichnungen 10-16 beschrieben. Es zeigt:
- Figur 1:: Eine perspektivische Ansicht einer Führungseinrichtung für eine Glasschiebetür mit dem Halteelement gemäß einem nicht erfindungsgemäßen ersten Ausführungsbeispiel,
- Figuren 2a bis 2e:: verschiedene Ansichten des Halteelementes gemäß dem ersten Ausführungsbeispiel,
- Figuren 3a bis 3d:: verschiedene Ansichten des Halteteiles des Halteelementes gemäß dem ersten Ausführungsbeispiel,
- Figuren 4a bis 4d:: verschiedene Ansichten einer Kontermutter für das Halteelement,
- Figuren 5a bis 5c:: verschiedene Ansichten eines Basisteiles des Halteelementes gemäß dem ersten Ausführungsbeispiel,
- Figuren 6a bis 6c:: verschiedene Ansichten eines Halteelementes gemäß einem nicht erfindungsgemäßen zweiten Ausführungsbeispiel,
- Figuren 7a bis 7d:: verschiedene Ansichten des Halteteiles des Halteelementes gemäß dem zweiten Ausführungsbeispiel,
- Figuren 8a bis 8d:: verschiedene Ansichten eines Halteelementes gemäß einem nicht erfindungsgemäßen dritten Ausführungsbeispiel
- Figuren 9a bis 9c:: verschiedene Ansichten des Halteteiles des Halteelementes gemäß dem dritten Ausführungsbeispiel,
- Figur 10:: eine erfindungsgemäße Ausführungsform eines Halteelementes,
- Figur 11:: eine Ausführungsform im Schnitt nach Figur 10,
- Figur 12:: eine Ausführungsform im Schnitt nach Figur 10,
- Figur 13:: eine Ausführungsform im Schnitt nach Figur 10,
- Figur 14:: ein Basisteil einer zweiten Ausführung im Schnitt,
- Figur 15:: ein Basisteil nach Figur 14 in der Draufsicht,
- Figur 16:: eine Überwurfmutter im Schnitt.

Nachfolgend wird unter Bezugnahme auf die Figuren 1 bis 5c ein Halteelement gemäß einem nicht erfindungsgemäßen ersten Ausführungsbeispiel beschrieben.

Wie in Figur 1 gezeigt, weist beispielhaft eine Führungseinrichtung zwei Führungselemente auf, welche als zylindrische Stangen 6 ausgebildet sind. Eine Schiebetür 1 ist über vier Laufrollen 3 an den Stangen 6 verschiebbar gelagert. Die Laufrollen 3 sind dabei mittels punktförmigen Befestigungselementen 5 an der Schiebetür 1 befestigt. Die Schiebetür 1 ist als Glastür ausgebildet und weist Durchgangsöffnungen auf, durch welche die Befestigungselemente 5 gesteckt sind, um die Laufrollen 3 zu befestigen. Die Befestigungselemente schließen mit der äußeren Oberseite der Glasscheibe 1 bündig ab.

Wie in Figur 1 gezeigt, sind die beiden Stangen 6 derart am Möbelkorpus 2 angeordnet, dass eine erste Stange 6 an einem oberen Bereich des Möbelkorpusses 2 und eine zweite Stange 6 an einem unteren Bereich des Möbelkorpusses 2 befestigt ist. Die Stangen 6 sind dabei mittels Halteelementen 7 am Möbelkorpus 2 befestigt. Wie insbesondere aus Figur 1 ersichtlich ist, ist an der oberen Stange 6 an deren beiden seitlichen Enden jeweils ein verstellbarer Anschlag 13 vorgesehen, um einen Verschiebeweg der Schiebetür 1 zu begrenzen. Der Anschlag ist dabei unmittelbar auf der Stange 6 befestigt und begrenzt den Verschiebeweg der Laufrollen 3 nach rechts bzw. links.

Wie insbesondere in den Figuren 2a bis 2e und 3a bis 3d gezeigt, besteht das Halteelement 7 aus drei Teilen, nämlich einem Halteteil 8, welches ein Außengewinde sowie einen Aufnahmebereich 9 für die Stange 6 aufweist (vgl. Figur 3), einem Basisteil 10, welches am Möbelkorpus 2 befestigt ist, und einer Kontermutter 11. Das Basisteil 10 und die Kontermutter 11 sind dabei auf den Außengewindebereich des Halteteiles 8 aufgeschraubt. Die Stange 6 wird mittels einer Madenschraube 12 im Aufnahmebereich 9 des Halteteiles 8 fixiert (vgl. Figur 2d). Das Halteelement 7 ermöglicht insbesondere eine Höhenverstellung der Stange 6, indem das Halteteil 8 in das Basisteil 10 eingeschraubt oder aus diesem herausgeschraubt wird. Dadurch wird der Abstand zwischen der Stange 6 und dem Möbelkorpus 2 verändert. Die endgültige Position des Halteelementes 7 kann dann mit der Kontermutter 11 gesichert werden. Dies ermöglicht es, dass die Stange insbesondere auch nach der Montage noch auf einfache Weise ausgerichtet werden kann.

Wie insbesondere in Figur 1 gezeigt, sind die Stangen 6 über die Halteelemente 7 an einem oberen Bereich bzw. unteren Bereich des Möbelkorpusses 2 befestigt. Dadurch ist es möglich, dass die Schiebetür 1 in nur einem geringen Abstand zum offenen Bereich des Möbelkorpusses 2 angeordnet werden kann.

Wie ebenfalls aus den Figuren 2c und 3c ersichtlich ist, ist der Aufnahmebereich 9 des Halteteiles 8 zur Aufnahme der Stange 6 derart ausgebildet, dass er zwei bogenförmig gebildete Arme aufweist, welche über eine Mittelachse der Stange 6 hinausragen. Dadurch kann die Stange 6 aus den Halteelementen 7 nicht nach oben bzw. unten herausgenommen werden, sondern muss immer in Richtung ihrer Längsachse aus den Halteelementen 7 herausgeführt werden.

Weiterhin kann der Abstand der Schiebetür 1 zum Möbelkorpus 2 durch Anordnen von Unterlegscheiben zwischen dem Befestigungselement 5 und den Laufrollen 3 auf einfache Weise verändert werden.

In den Figuren 2a bis 2e ist das Halteelement 7 gemäß dem ersten Ausführungsbeispiel im Detail dargestellt. Wie in den Figuren gezeigt, umfasst das Halteelement 7 das Halteteil 8, das Basisteil 10 und die Kontermutter 11. Wie in der perspektivischen Ansicht von Figur 2a sowie der Seitenansicht von Figur 2c ersichtlich ist, ist im Halteteil 8 insbesondere ein Aufnahmebereich 9 zur Aufnahme der Stange 6 gebildet. Dabei ist der Au-ßendurchmesser der Stange 6 etwas kleiner als der Innendurchmesser des Aufnahmebereiches 9. Der Aufnahmebereich 9 ist dabei als Teilkreis ausgebildet, welcher in Axialrichtung X-X des Halteelementes 7 geöffnet ist. Da der Teilkreis des Aufnahmebereiches 9 größer als ein Halbkreis ist, kann eine durch den Aufnahmebereich 9 gehaltene Stange 6 nicht in Richtung X-X entnommen werden. Die Stange muss immer in ihrer Längsachse, d. h. senkrecht zur Achse X-X in Richtung Y-Y entnommen werden (vgl. Figur 2b).

Zur Befestigung einer in dem Aufnahmebereich 9 gehaltenen Stange 6 dient eine Madenschraube 12, welche in eine Gewindebohrung 14 eingeführt ist, die im Aufnahmebereich 9 gebildet ist (vgl. Figuren 2d und 3d). Mittels der Madenschraube 12 kann die Stange 6 im Aufnahmebereich 9 gegen die Wand des Aufnahmebereiches geklemmt werden, so dass sie sich nicht mehr in Richtung ihrer Längsachse Y-Y verschieben kann.

Das Halteteil 8 des Halteelementes 7 ist nochmals im Detail in den Figuren 3a bis 3d dargestellt. Wie dort gezeigt, weist das Halteteil 8 einen mit einem Gewinde versehen Bereich 20 auf. Der Zusammenbau des Halteelementes ist insbesondere aus der Explosionsdarstellung in Figur 2e ersichtlich. Zuerst wird die Kontermutter 11 auf den mit Gewinde versehenen Bereich 20 des Halteteiles 8 aufgeschraubt. Anschließend wird eine Schraube 19 von innen durch die Öffnung 17 des Basisteiles 10 geführt.

Durch diese Schraube 19 kann das Basisteil, wie in Figur 1 gezeigt, an einem Möbelkorpus 2 befestigt werden. Vorzugsweise ist die Öffnung 17 dabei als Langloch ausgebildet, so dass eine optimale Ausrichtung des Basisteiles 10 am Möbelkorpus 2 erreicht werden kann. Anschließend wird das mit der aufgeschraubten Kontermutter 11 versehene Halteteil 8 in das Innengewinde 18 des Basisteiles 10 geschraubt (vgl. Figur 5c). Dabei kann die Höhe des Halteelementes 7 beliebig eingestellt werden. Wenn die vorgesehene Höhe erreicht ist, kann die Position mittels der Kontermutter 11 gesichert werden. Wie in den Figuren 4a, 4c und 4d gezeigt, weist die Kontermutter 11 zwei abgeflachte Bereiche 15 auf, um ein leichtes Ansetzen eines Werkzeuges zu ermöglichen. Nach der erfolgten Montage des Halteelementes 7 wird die Stange 6 in den Aufnahmebereich 9 geführt und mittels der Madenschraube 12 an der gewünschten Position fixiert.

Somit kann ein einfach aufgebautes Halteelement für eine Führungseinrichtung für Schiebetüren bereitgestellt werden, welche einfach und stabil aufgebaut ist und eine Höhenverstellmöglichkeit des Halteelementes 7 in dessen axialer Richtung X-X ermöglicht. Es sei angemerkt, dass das Halteteil 8 ebenfalls mit einer Durchgangsbohrung in Richtung X-X ausgebildet sein kann, so dass die Schraube 19 durch diese Durchgangsbohrung am Möbelkorpus fixiert werden kann.

Nachfolgend wird unter Bezugnahme auf die Figuren 6a bis 7d ein Halteelement gemäß einem nicht erfindungsgemäßen zweiten Ausführungsbeispiel der vorliegenden beschrieben. Gleiche bzw. funktional gleiche Teile sind mit den gleichen Bezugszeichen wie im ersten Ausführungsbeispiel bezeichnet.

Wie insbesondere aus den Figuren 7a bis 7d ersichtlich ist, ist im Unterschied zum ersten Ausführungsbeispiel beim zweiten Ausführungsbeispiel das Halteteil 8 mit einem ringförmigen Aufnahmebereich 9 ausgebildet. Mit anderen Worten ist der Aufnahmebereich 9 nicht mehr teilkreisförmig, sondern vollständig kreisförmig gebildet, so dass er eine Stange 6 vollständig umschließt. Die Stange wird wieder mittels einer Madenschraube 12 im Aufnahmebereich 9 fixiert. Ansonsten entspricht das zweite Ausführungsbeispiel dem ersten Ausführungsbeispiel, so dass auf die dort gegebene Beschreibung verwiesen werden kann.

In den Figuren 8a bis 9c ist ein Halteelement gemäß einem nicht erfindungsgemäßen dritten Ausführungsbeispiel beschrieben. Gleiche bzw. funktional gleiche Teile sind mit den gleichen Bezugszeichen wie im ersten Ausführungsbeispiel bezeichnet.

Wie insbesondere in den Figuren 8b und 8d gezeigt, ist beim dritten Ausführungsbeispiel das Halteteil 8 ähnlich wie beim ersten Ausführungsbeispiel wieder mit einem teilkreisförmigen Aufnahmebereich 9 gebildet. Im Unterschied zum ersten Ausführungsbeispiel ist der Aufnahmebereich 9 jedoch derart angeordnet, dass der freie Bereich nicht in Richtung der Achse X-X, d. h. in Längsrichtung des Halteelementes, gerichtet ist, sondern um 90° senkrecht zur Achse X-X gerichtet ist. Dadurch ist das Halteelement 7 gemäß dem dritten Ausführungsbeispiel insbesondere dazu geeignet, an Vorderseiten von Möbelkorpussen 2 angeordnet zu werden, so dass eine im Aufnahmebereich 9 angeordnete Stange sowohl von den Seiten als auch von unten abgestützt ist. Ansonsten entspricht das Halteelement 7 gemäß dem dritten Ausführungsbeispiel dem in den vorher beschriebenen Ausführungsbeispielen beschriebenen Halteelement, so dass auf eine weitere Beschreibung verzichtet werden kann.

In den Figuren 10 bis 13 ist ein Halteelement gemäß einem Ausführungsbeispiel der vorliegenden Erfindung beschrieben. Gleiche bzw. funktional gleiche Teile sind mit den gleichen Bezugszeichen, wie in den vorhergehenden Ausführungsbeispielen, bezeichnet worden.

Das in den Figuren 10 bis 13 gezeigte Halteteil 21 zeichnet sich dadurch aus, dass ein Halteteil 8 in ähnlicher Weise mit einem Aufnahmebereich 9 vorhanden ist, wie bei den vorhergehenden Ausführungsbeispielen. An dem Halteteil 8 ist in Richtung auf ein Basisteil 23 gerichtet eine Überwurfmutter 22 vorhanden, die sich zum einen an dem Halteteil abstützt und andererseits durch einen Sicherungsring 27 an dem Halteteil 8 drehbar befestigt ist. Die Überwurfmutter wird in einer separaten Darstellung der Figur 16 wiedergegeben. Dabei ist die Überwurfmutter 22 so ausgeführt, dass sie eine durchgehende Bohrung 31 aufweist, die über einen kurzen Bereich die Überwurfmutter 22 durchdringt und anschließend in einem Hinterschnitt 32, der einen größeren Durchmesser aufweist, endet. Andererseits an den Hinterschnitt fügt sich eine Bohrung 33 mit einem Gewinde 24 an. Das Gewinde 24 wird auf das Basisteil 23 aufgeschraubt.

Das Basisteil 23 ist in den Figuren 14 und 15 separat dargestellt. Analog dem Basisteil 10 weist das Basisteil 23 eine Durchgangsbohrung 17 auf, um eine Befestigung des Basisteiles 23 an einem Möbelkorpus zu bewerkstelligen. Im Anschluss an die Bohrung 17 schließt sich eine Bohrung mit einem Innengewinde 26 an. Auf dem äußeren Umfang des Basisteiles 23 ist ein Gewinde 25 vorhanden, welches zum Aufschrauben der Überwurfmutter 22 dient.

Zur Montage wird das Basisteil 23 mittels einer Schraube 19 durch die Durchgangsbohrung 17 mit dem Möbelkorpus verbunden. Um eine Höhenjustage der in den Aufnahmebereich 9 eingeführten Stange 6 zu bewerkstelligen, wird in das Basisteil 23 in das Gewinde 26 eine Konterschraube 28 eingedreht. Mittels dieser Konterschraube 28 kann eine Höhenjustage und damit ein Anschlag für das Halteteil gebildet werden. Ist die Höhenjustage ausgeführt, so wird die Überwurfmutter 22 mit dem Halteteil 8 auf das Basisteil 23 aufgeschraubt. Dabei kann die Überwurfmutter 22 soweit auf das Basisteil 23 aufgeschraubt werden, bis eine Grundfläche 34 des Halteteiles 8 mit der Konterschraube 28 in Berührung kommt. Gleichzeitig wird durch diese Stellung die Überwurfmutter 22 gegen den Sicherungsring 27 des Halteteiles 8 gezogen, was eine spielfreie Befestigung des Halteteiles 8 mit dem Basisteil 23 gewährleistet.

Um die Stange 6 in den Aufnahmebereich 9 des Halteteiles fixieren zu können, besteht zum einen eine Möglichkeit über eine seitlich in dem Halteteil 8 befindlichen Madenschraube 12 innerhalb einer Gewindebohrung 14 oder eine unsichtbare Befestigung der Stange 9 über eine Madenschraube 29, die sich in axialer Richtung des Halteteiles 21 (erstreckt). In diesem Falle müsste die Stange 9 vor der Montage der Überwurfmutter 22 auf dem Basisteil 23 erfolgen.

Wie die Figur 10 ferner deutlich macht, befindet sich an dem Basisteil 23 ein Kragen 30 zur Auflage an dem Möbelkorpus, der den gleichen Durchmesser wie die Überwurfmutter 22 aufweist. Hierdurch wird ein schlankes, schnörkelloses Halteelement 21 wiedergegeben.

Somit betrifft die vorliegende Erfindung ein Halteelement 21 zum Halten einer Führungsschiene 9 für Schiebetüren, insbesondere Glasschiebetüren, mit einem Halteteil 8 und einem Basisteil 10. Das Halteteil 8 und das Basisteil 10 sind dabei derart miteinander verbunden, dass sie in Axialrichtung X-X des Halteelementes zueinander verstellbar sind. Das Halteteil 8 weist einen Aufnahmebereich 9 auf, um eine Führungsschiene 9 zu halten. Das Basisteil 10 ist z. B. mittels einer Schraube 19 am Möbelkorpus 2 befestigbar.

### Bezugszeichenliste

- 1: Schiebetür
- 2: Möbelkorpus
- 3: Laufrolle
- 4: Lauffläche
- 5: Befestigungselement
- 6: Stange
- 7: Halteelement
- 8: Halteteil
- 9: Aufnahmebereich
- 10: Basisteil
- 11: Kontermutter
- 12: Madenschraube
- 13: Anschlag
- 14: Gewindebohrung
- 15: abgeflachter Bereich
- 16: Innengewinde
- 17: Durchgangsbohrung
- 18: Innengewinde
- 19: Schraube
- 20: mit Gewinde versehener Bereich
- 21: Halteelement
- 22: Überwurfmutter
- 23: Basisteil
- 24: Innengewinde
- 25: Außengewinde
- 26: Innengewinde
- 27: Sicherungsring
- 28: Konterschraube
- 29: Madenschraube
- 30: Kragen
- 31: Bohrung
- 32: Hinterschnitt
- 33: Bohrung
- 34: Grundfläche

## Patentansprüche

1. Halteelement (21) zum Halten einer Führungsschiene (6) für Schiebetüren (1) eines Möbels mit einem Halteteil (8) und einem Basisteil (23), welche derart miteinander verbunden sind, dass sie in Axialrichtung (X-X) zueinander verstellbar sind, wobei das Halteteil (8) einen Aufnahmebereich (9) aufweist, um die Führungsschiene (6) zu halten und das Basisteil (23) an einem Möbelkorpus (2) befestigbar ist, **dadurch gekennzeichnet, dass** das Halteteil (8) mittels einer Überwurfmutter (22) mit Innengewinde (24) mit einem Außengewinde (25) des Basisteiles (23) verbunden wird.

2. Halteelement nach Anspruch 1, **dadurch gekennzeichnet, dass** der Aufnahmebereich (9) kreisförmig ausgebildet ist.

3. Halteelement nach Anspruch 2, **dadurch gekennzeichnet, dass** der Aufnahmebereich (9) als Teilkreis ausgebildet ist, wobei der Teilkreis größer als ein Halbkreis ist.

4. Halteelement nach Anspruch 3, **dadurch gekennzeichnet, dass** der Teilkreis des Aufnahmebereiches (9) in Axialrichtung (X-X) des Halteelementes (7) geöffnet ist.

5. Halteelement nach Anspruch 3, **dadurch gekennzeichnet, dass** der Teilkreis des Aufnahmebereiches (9) senkrecht zur Axialrichtung (X-X) des Halteelementes (7) geöffnet ist.

6. Halteelement nach Anspruch 1, **dadurch gekennzeichnet, dass** die Überwurfmutter (22) durch einen Sicherungsring (27) an dem Halteteil (8) beweglich gehalten wird.

7. Halteelement nach Anspruch 1, **dadurch gekennzeichnet, dass** das Basisteil (23) ein Innengewinde (26) aufweist.

8. Halteelement nach einem der Ansprüche 1 bis 7, **dadurch gekennzeichnet, dass** zur Festsetzung des Halteteiles (8) gegenüber der Überwurfmutter (22) in das Innengewinde (26) eine Konterschraube (28) eingesetzt wird, die sich gegen das Halteteil (8) abstützt.

9. Halteelement nach einem der Ansprüche 1 bis 8, **dadurch gekennzeichnet, dass** das Basisteil (23) einen Kragen (30) aufweist, der den gleichen Durchmesser wie die Überwurfmutter (22) aufweist.

10. Halteelement nach einem der Ansprüche 1 bis 9, **dadurch gekennzeichnet, dass** die Führungsschiene (6) im Aufnahmebereich (9) des Halteteiles (8) mittels einer Madenschraube (12) und/oder einer Madenschraube (29) fixiert ist.

11. Halteelement nach einem der Ansprüche 1 bis 10, **dadurch gekennzeichnet, dass** die Führungsschiene (6) als zylinderförmige Stange ausgebildet ist.

12. Halteelement nach einem der Ansprüche 1 bis 6, **dadurch gekennzeichnet, dass** das Basisteil (23) eine Durchgangsöffnung (17) zur Aufnahme eines Befestigungselementes (19) aufweist, um das Basisteil (10) zu befestigen.

13. Halteelement nach Anspruch 12, **dadurch gekennzeichnet, dass** die Durchgangsöffnung (17) als Langloch ausgebildet ist.

## Claims

1. A holding element (21) for holding a guiding rail (6) for sliding doors (1) of a piece of furniture including a retaining part (8) and a base (23), which are connected to each other such that they are adjustable in axial direction (X-X) with regard to each other, the retaining part (8) having an accommodation area (9) in order to retain the guiding rail (6), and the base (23) being attachable at a furniture body (2), **characterized in that** the retaining part (8) is connected to a male thread (25) of the base (23) by means of a union nut (22) with female thread (24).

2. A holding element according to claim 1, **characterized in that** the accommodation area (9) has a circular shape.

3. A holding element according to claim 2, **characterized in that** the accommodation area (9) is formed as a partial circle, the partial circle being larger than a semicircle.

4. A holding element according to claim 3, **characterized in that** the partial circle of the accommodation area (9) is open in axial direction (X-X) of the holding element (7).

5. A holding element according to claim 3, **characterized in that** the partial circle of the accommodation area (9) is open perpendicular to the axial direction (X-X) of the holding element (7).

6. A holding element according to claim 1, **characterized in that** the union nut (22) is movably retained at the retaining part (8) by means of a locking ring (27).

7. A holding element according to claim 1, **characterized in that** the base (23) has a female thread (23).

8. A holding element according to any of the claims 1 to 7, **characterized in that** a lock-screw (28), abutting against the retaining part (8), is inserted into the female thread (26) for blocking the retaining part (8) with regard to the union nut (22).

9. A holding element according to any of the claims 1 to 8, **characterized in that** the base (23) has a collar (30), which has the same diameter as the union nut (22).

10. A holding element according to any of the claims 1 to 9, **characterized in that** the guiding rail (6) is fixed in place in the accommodation area (9) of the retaining part (8) by means of a headless screw (12) and/or a headless screw (29).

11. A holding element according to any of the claims 1 to 10, **characterized in that** the guiding rail (6) is formed as a cylindrical rod.

12. A holding element according to any of the claims 1 to 6, **characterized in that** the base (23) has a through bore (17) to accommodate a fastening element (19) for fastening the base (10).

13. A holding element according to claim 12, **characterized in that** the through bore (17) is formed as an oblong hole.

## Revendications

1. Elément de support (21) pour supporter un rail de guidage (6) pour portes coulissantes (1) d'un meuble, avec une pièce de retenue (8) et une base (23), qui sont connectées l'une à l'autre de façon à être ajustables l'une par rapport à l'autre dans le sens axial (X-X), la pièce de retenue (8) ayant une zone de réception (9) pour retenir le rail de guidage (6), et la base pouvant être attachée à un corps d'un meuble (2), **caractérisé en ce que** la pièce de retenue (8) est connectée à un filetage (25) de la base (23) par l'intermédiaire d'un écrou d'accouplement (22) avec taraudage (24).

2. Elément de support selon la revendication 1, **caractérisé en ce que** la zone de réception (9) est aménagée de façon circulaire.

3. Elément de support selon la revendication 2, **caractérisé en ce que** la zone de réception (9) est aménagée comme un cercle partiel, le cercle partiel étant plus grand qu'un demi-cercle.

4. Elément de support selon la revendication 3, **caractérisé en ce que** le cercle partiel de la zone de réception (9) est ouvert dans le sens axial (X-X) de l'élément de support (7).

5. Elément de support selon la revendication 3, **caractérisé en ce que** le cercle partiel de la zone de réception (9) est ouvert verticalement au sens axial (X-X) de l'élément de support (7).

6. Elément de support selon la revendication 1, **caractérisé en ce que** l'écrou d'accouplement (22) est retenu de façon mobile sur la pièce de retenue (8) par une bague de sûreté (27).

7. Elément de support selon la revendication 1, **caractérisé en ce que** la base (23) présente un taraudage (26).

8. Elément de support selon l'une des revendications 1 à 7, **caractérisé en ce que**, pour bloquer la pièce de retenue (8) par rapport à l'écrou d'accouplement (22), un contre-boulon (28), qui s'appuie sur la pièce de retenue (8), est inséré dans le taraudage (26).

9. Elément de support selon l'une des revendications 1 à 8, **caractérisé en ce que** la base (23) présente une collerette (30) qui présente le même diamètre que l'écrou d'accouplement (22).

10. Elément de support selon l'une des revendications 1 à 9, **caractérisé en ce que** le rail de guidage (6) est bloqué dans la zone de réception (9) de la pièce de retenue (8) au moyen d'une vis sans fin (12) et/ou une vis sans fin (29).

11. Elément de support selon l'une des revendications 1 à 10, **caractérisé en ce que** le rail de guidage (6) est aménagé comme tige cylindrique.

12. Elément de support selon l'une des revendications 1 à 6, **caractérisé en ce que** la base (23) présente un trou de passage (17) pour la réception d'un élément de fixation (19) pour fixer la base (10).

13. Elément de support selon la revendication 12, **caractérisé en ce que** le trou de passage (17) est aménagé comme trou oblong.
